# EUROPÄISCHE PATENTSCHRIFT

(11) **EP 4 471 225 B1**
(45) Veröffentlichungstag und Bekanntmachung des Hinweises auf die Patenterteilung: **11.03.2026**
(21) Anmeldenummer: 23176472.1
(22) Anmeldetag: 31.05.2023
(51) Int. Cl.: E04F 10/06

(54) **ZUGBALKEN FÜR EINE MARKISE SOWIE MARKISE MIT EINEM ZUGBALKEN**
FRONT BAR FOR AN AWNING AND AWNING WITH A FRONT BAR
BARRE FRONTALE POUR UN STORE BANNE ET STORE BANNE AVEC BARRE FRONTALE

(43) Veröffentlichungstag der Anmeldung: 04.12.2024
(73) Patentinhaber: Kneer, Ingo, 88521 Ertingen (DE)
(72) Erfinder: Kneer, Ingo, 88521 Ertingen (DE)
(74) Vertreter: Isarpatent

(56) Entgegenhaltungen:
- EP-A1- 3 508 664
- DE-A1- 102010 034 614
- GB-A- 460 730
- GB-A- 643 624

## Beschreibung

### GEBIET DER ERFINDUNG

Die vorliegende Erfindung betrifft einen Zugbalken für eine Markise zum Halten und Spannen eines Markisentuchs. Des Weiteren betrifft die Erfindung eine Markise, insbesondere für eine Terrassenüberdachung oder einen Wintergarten.

### TECHNISCHER HINTERGRUND

Allgemein sind Zugbalken für Markisen bekannt, wobei durch den Zugbalken die Markise in einem ausgefahrenen Zustand gespannt wird. So werden Markisen beispielsweise unter einer Dachkonstruktion angebracht, insbesondere zum Unterspannen einer Ausfachung der Dachkonstruktion, um die Markisen vor Witterungseinflüssen zu schützen.

Die Markise kann aus einem weichen Material ausgebildet sein, beispielsweise aus einem Stoff oder Kunststoffmaterial. Der Stoff kann in einem Markisenkasten aufgerollt gelagert und an dem Zugbalken befestigt sein. Durch eine Verschiebung des Zugbalkens weg von dem Markisenkasten wird das Markisentuch gespannt. Um die Markise zu spannen bzw. an der Dachkonstruktion zu befestigen, kann diese zudem in Führungsschienen geführt sein.

Der Zugbalken muss zum einen dafür ausgelegt sein, das Markisentuch zu spannen. Zum anderen soll verhindert werden, dass der Zugbalken über die Länge eine Durchbiegung erfährt, wobei der Zugbalken ausreichend stabil ausgeführt sein muss.

Bisweilen wird dies meist durch eine entsprechend starke Dimensionierung eines Balkenprofils gelöst. Diese sind jedoch dementsprechend materialintensiv.

Insgesamt weisen bekannte Zugbalken daher ein hohes Gewicht und große Außenabmessungen auf, wodurch der Zugbalken optisch hervortritt. Dies beeinträchtigt nachteilig das Erscheinungsbild der Markise. Weiterhin ist durch das hohe Eigengewicht nachteilig eine ausreichend stabile Konstruktion der Führungsschienen und der Montagemittel notwendig, um ein sicheres Anbringen und Lagern des Zugbalkens mit der Markise zu gewährleisten.

Aus der EP 3 508 664 A1 ist ein Zugbalken für eine Markise zum Halten und Spannen eines Markisentuchs bekannt.

### ZUSAMMENFASSUNG DER ERFINDUNG

Vor diesem Hintergrund liegt der vorliegenden Erfindung die Aufgabe zugrunde, einen verbesserten Zugbalken anzugeben. Erfindungsgemäß wird diese Aufgabe durch einen Zugbalken mit den Merkmalen des Patentanspruchs 1 und/oder mit einer Markise mit den Merkmalen des Patentanspruchs 9 gelöst.

Demgemäß ist vorgesehen:
Ein Zugbalken für eine Markise zum Halten und Spannen eines Markisentuchs, insbesondere für eine Terrassenüberdachung oder einen Wintergarten, mit einem Balkenprofil, das eine Aufnahme für ein Markisentuch aufweist, mit einem Vorspannelement, das in oder an dem Balkenprofil gelagert ist und eine Vorspannung auf das Balkenprofil aufbringt, wobei das Vorspannelement sowohl zum Ausgleich einer Durchbiegung durch das Eigengewicht des Balkenprofils als auch zum Ausgleich einer Biegung durch Zugkraft eines in der Aufnahme aufgenommenen Markisentuchs ausgelegt ist.
Eine Markise, insbesondere für eine Terrassenüberdachung oder einen Wintergarten, mit einem Zugbalken, mit einem in dem Zugbalken aufgenommenen Markisentuch, mit einem das Markisentuch aufrollbar lagernden Markisenkasten, und einer zum Aus- und Einfahren des Zugbalkens und des Markisentuchs ausgebildeten Führungseinrichtung, welche den Zugbalken jeweils an einem äußeren Ende lagert, wobei der Zugbalken in einem ausgefahrenen Zustand zum Spannen des Markisentuchs zwischen dem Markisenkasten und dem Zugbalken ausgebildet ist, und das Vorspannelement zum Ausgleich einer Durchbiegung durch das Eigengewicht in Abhängigkeit einer Länge des Balkenprofils und zum Ausgleich einer Biegung durch Zugkraft des Markisentuchs ausgelegt ist, sodass das Balkenprofil in dem ausgefahrenen Zustand im Wesentlichen durchbiegungsfrei ist.

Die der vorliegenden Erfindung zugrundeliegende Erkenntnis besteht darin, dass die resultierenden Kräfte aus der Zugkraft durch das Markisentuch und aus dem Eigengewicht des Zugbalkens in unterschiedliche Richtungen ausgerichtet sind, insbesondere quer zueinander.

Die der vorliegenden Erfindung zugrundeliegende Idee besteht darin, ein Vorspannelement als Bewehrung des Balkenprofils vorzusehen, das gleichzeitig zum Ausgleich einer Durchbiegung durch das Eigengewicht des Balkenprofils als auch zum Ausgleich einer Biegung durch die Zugkraft eines in der Aufnahme aufgenommenen Markisentuchs ausgebildet ist.

Im Unterschied zu möglichen Bauweisen, wobei der Zugbalken eine horizontale Bewehrung zur Abtragung der Kräfte aus dem Markisentuch, und eine vertikale Bewehrung zum Abtrag der Kräfte aus dem Eigengewicht des Zugbalkens aufweist, wird erfindungsgemäß weniger Bewehrung eingesetzt und so wiederum das Gewicht des Zugbalkens verringert.

Erfindungsgemäß kann das Vorspannelement eine Vorspannung flächig auf das Balkenprofil aufbringen, insbesondere durch einen flächigen Kontakt zwischen dem Vorspannelement und dem Balkenprofil. Insbesondere kann der flächige Kontakt über die Länge des Balkenprofils unterschiedliche ausgestaltet sein, sodass über die Länge des Balkenprofils unterschiedlich große Vorspannkräfte entstehen. Die Vorspannkräfte sind insbesondere quer zu der Längsrichtung des Vorspannelements ausgerichtet. Dadurch können die Vorspannkräfte als unterschiedlich starke Druckkräfte an unterschiedlichen Kontaktstellen zwischen dem Vorspannelement und dem Balkenprofil ausgeführt sein.

Insbesondere soll eine Auslegung der Vorspannung derart erfolgen, dass ein Ausgleich einer Biegung durch die Zugkraft aus dem Eigengewicht des Markisentuchs in einem ausgefahrenen Zustand ausgeglichen werden kann, sodass das Balkenprofil in dem ausgefahrenen Zustand der Markise im Wesentlichen durchbiegungsfrei verbleibt.

Ferner ist es auf diese Weise vorteilhaft möglich das Markisentuch faltenfrei in dem Markisenkasten aufzurollen, wenn die Markise eingefahren wird, d. h. wenn der Zugbalken in Richtung des Markisenkastens bewegt wird. Wenn eine Durchbiegung des Zugbalkens in Richtung des Markisenkastens und damit ein Durchhängen der Markise verhindert wird, so kann die Markise beim Aufrollen nahezu faltenfrei aufgerollt werden.

Das Balkenprofil kann unterschiedliche Ausgestaltungen aufweisen, wobei das Balkenprofil insbesondere zur statischen Auslegung des Zugbalkens dient. Das Balkenprofil weist eine Aufnahme für das Markisentuch auf, die als eine Art Haken ausgeformt sein kann, der über die komplette Länge des Balkenprofils verläuft und in welchen das Markisentuch eingehängt wird.

Die Markise ist insbesondere für eine Terrassenüberdachung oder einen Wintergarten ausgebildet.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform kann das Vorspannelement durch Abstützen an dem Balkenprofil eine resultierende Vorspannkraft entgegen dem Eigengewicht und entgegen der Zugkraft auf das Balkenprofil aufbringen, wobei die resultierende Vorspannkraft im Wesentlichen quer zu einer Längsrichtung des Balkenprofils ausgerichtet ist. Das Vorspannelement ist daher bevorzugt derart ausgerichtet, dass eine resultierende Gegenkraft auf das Balkenprofil ausgeübt wird, die entgegen dem Eigengewicht des Balkenprofils sowie entgegen einer Zugkraft durch das Markisentuch als resultierende Kraft ausgerichtet ist. Durch die Gegenkraft kann der Zugbalken vorgespannt werden, sodass dieser beispielsweise trotz auftretendem Eigengewicht und trotz auftretender Zugkraft keine Durchbiegung erfährt. Die Richtung der resultierenden Gegenkraft schließt daher ein Kräftedreieck bestehend aus dem Eigengewicht und der Zugkraft.

Erfindungsgemäß weist das Balkenprofil eine Kammer auf, wobei das Vorspannelement über Kontakt mit der Kammer zumindest eine Vorspannkraft auf das Balkenprofil aufbringt. Dadurch kann besonders vorteilhaft eine Kraft quer zu der Längsrichtung des Balkenprofils ausgeübt werden. Das Vorspannelement ist daher insbesondere nicht als Spannelement in Form eines Stahlseils ausgeführt, das in Längsrichtung des Seils die Vorspannkraft ausübt. Hingegen ist das Vorspannelement als flächiges Vorspannelement ausgeführt, dass eine Vorspannkraft auf das Balkenelement quer zu der Längsrichtung des Vorspannelements durch Kontakt mit dem Balkenelement erzeugen kann.

Gemäß einer Ausführungsform kann die Kammer bezüglich einer im montierten Zustand horizontalen und einer vertikalen Ebene geneigt sein, wobei die Ebenen durch eine Längsrichtung des Balkenprofils verlaufen. Die Kammer kann insbesondere derart geneigt sein, dass die Kammer in Richtung einer resultierenden Kraft aus dem Eigengewicht und der Zugkraft des Markisentuches ausgerichtet sein. Stützt sich nun das Vorspannelement an der Kammer ab, kann eine Vorspannkraft auf die Kammer und damit auf das Balkenelement übertragen werden. Insbesondere erfolgt die Kraftübertragung über eine Seitenfläche der Kammer. Die Kammer weist bevorzugt eine flächige Seite auf, die als Kontaktfläche zur Übertragung der Vorspannkraft dient. Die flächige Seite, insbesondere als zweiter Seitenabschnitt bezeichnet, ist bevorzugt quer zu der Kraftrichtung der Vorspannkraft ausgerichtet. Insbesondere weist die Kammer eine Querschnittsform auf, die zwei gegenüberliegende flächige Seiten aufweist, sodass eine Vorspannkraft in zwei Richtungen übertragen werden kann.

Gemäß einer vorteilhaften Ausführungsform kann die Kammer über eine komplette Länge des Balkenprofils verlaufen. Dadurch können über die komplette Länge des Balkenprofils Vorspannkräfte aufgebracht werden, die insbesondere auch unterschiedlich groß sein können. Die Größe wird dabei durch die Druckkraft des Vorspannelements auf die Kammer bzw. auf die flächige Seite der Kammer bestimmt.

Gemäß einer bevorzugten Ausführungsform kann das Vorspannelement als Flachstahlschiene ausgebildet sein. Insbesondere über eine kurze Seitenkante des Querschnitts der Flachstahlschiene kann dabei eine Kraft auf die Kammer bzw. auf das Balkenprofil übertragen werden. Dies wird insbesondere dadurch erreicht, dass die Flachstahlschiene in Kraftrichtung der Vorspannkraft steif ausgebildet ist, sodass über die kurze Seitenkante die Vorspannkraft übertragen werden kann. Über eine lange Seitenkante des Querschnitts wird dabei die Vorspannkraft aufgebaut, wobei die lange Seite insbesondere parallel zu der Vorspannkraft Richtung verläuft. Die kurze Seitenkante der Flachstahlschiene kann dabei mit der flächigen Seite der Kammer kontaktiert sein, um die Vorspannkraft übertragen.

Gemäß einer besonders bevorzugten Ausführungsform kann das Vorspannelement in einem entlasteten Zustand eine Krümmung und/oder eine Bogenform beschreiben, insbesondere sichelförmig ausgeformt ist. Im Querschnitt kann das Vorspannelement daher einen rechteckförmigen Querschnitt aufweisen, wobei die Krümmung bzw. Bogenform in Längsrichtung des Vorspannelements beschrieben wird. Der Querschnitt kann dabei unverändert über die Länge des Vorspannelements verbleiben. Insbesondere kann das Vorspannelement an zwei gegenüberliegenden Seitenkanten eine Teilkreisform beschreiben, wobei eine Überhöhung von beispielsweise 0,5 mm bis 40 mm ausgebildet werden kann. Die Überhöhung kann ebenso 0,5 mm bis 30 mm, insbesondere 1 mm bis 30 mm betragen. In einer bevorzugten Ausführungsform kann die Überhöhung 0,5 mm oder 2 mm betragen. Die Werte sind dabei abhängig von der Länge des Vorspannelements. Das Vorspannelement kann beispielsweise eine Länge von 3 m bis 10 m, insbesondere 5 m bis 7 m, insbesondere 6 m aufweisen.

Erfindungsgemäß ist das Vorspannelement jeweils abschnittsweise an zwei gegenüberliegenden Seitenflächen mit der Kammer kontaktiert, wobei die gegenüberliegenden Seitenflächen in Längsrichtung des Vorspannelements beabstandet zueinander liegen, sodass entgegengerichtete Vorspannkräfte auf das Balkenprofil ausgeübt werden. Dies wird insbesondere durch die Krümmung bzw. Bogenform erreicht, sodass beispielsweise in Randbereichen das Vorspannelement in eine Richtung, und in einem mittleren Bereich das Vorspannelement in eine andere Richtung Kräfte auf die Kammer ausüben kann. Dadurch kann insbesondere ein mittlerer Bereich des Balkenelements mit einer besonders großen Vorspannkraft beaufschlagt werden. Dies ist insbesondere vorteilhaft, da in den mittleren Bereich zum einen die größte Durchbiegung aus dem Eigengewicht des Balkenelements, und zum anderen die größte Verformung aus einer Zugkraft des Markisentuches resultiert.

Gemäß einer Weiterbildung kann die Kammer im Querschnitt eine Aufwölbung aufweisen, sodass bei einem Montagevorgang, wenn das Vorspannelement in die Kammer eingeführt wird, über eine Länge der Kammer ein Hilfswerkzeug einführbar ist, bevor das Vorspannelement die Kammer kontaktiert. Die Kammer kann beispielsweise einen rechteckförmigen Querschnitt aufweisen, der in einem mittleren Bereich eine kreisförmige auf Wölbung aufweist. Folglich kann ein Hilfswerkzeug die Kammer eingeführt werden, das einen größeren Querschnitt als das Vorspannelement aufweist.

Gemäß einer Ausführungsform kann das Balkenprofil ein Strangpressprofil sein und die Kammer als Teil des Strangpressprofils ausgeformt sein. Dadurch kann ein einteiliges Balkenprofil hergestellt werden, das bereits die Kammer umfasst.

Bei einer vorteilhaften Ausführungsform der Markise kann die Kammer im montierten Zustand in einem Anstellwinkel bezüglich der horizontalen Ebene geneigt sein. Weiterhin kann über die Größe der Kammer, insbesondere über die Länge der Kammer, eine Größe der resultierenden Vorspannkraft beeinflusst werden.

Ist der Querschnitt der Kammer beispielsweise länger ausgeformt, kann ein größeres Vorspannelement eingeführt werden, welches wiederum eine größere Vorspannkraft ausübt, und damit auf das Balkenprofil übertragen kann. Die Kammer kann insbesondere im Wesentlichen über die komplette Höhe des Balkenprofils in dem Balkenprofil ausgeformt sein.

Bei einer vorteilhaften Ausführungsform der Markise kann der Anstellwinkel in einer in Abhängigkeit des Eigengewichts des Zugbalkens und in Abhängigkeit der Zugkraft durch das Markisentuch resultierenden Richtung verlaufen. Die Neigung ist dabei insbesondere von einer resultierenden Kraftrichtung abhängig, die als Resultierende aus dem Eigengewicht des Balkenelements und der Zugkraft aus dem Markisentuch resultiert.

Gemäß einer vorteilhaften Ausführungsform der Markise kann der Anstellwinkel zwischen 10° und 80°, insbesondere zwischen 30° und 70°, vorzugsweise zwischen 40° und 60° betragen. Andere Anstellwinkel sind ebenso denkbar. Der Anstellwinkel ist dabei bezüglich einer horizontalen Ebene zu sehen, insbesondere einer horizontalen Ebene, die in der Ebene des Markisentuchs im ausgefahrenen Zustand verläuft.

Gemäß einer vorteilhaften Ausführungsform der Markise kann die Krümmung und/oder Bogenform, insbesondere Sichelform, zur Kompensation der durch das Eigengewicht und/oder Durchhängen des Markisentuchs über die Länge des Zugbalkens unterschiedlichen Zugkraft ausgelegt sein. Dadurch kann insbesondere eine Durchbiegung des Zugbalkens im ausgefahrenen Zustand verhindert werden.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Ausführungsform einer Markise;
- Fig. 2: eine Schnittdarstellung durch ein Balkenprofil mit einem Vorspannelement;
- Fig. 3: eine Schnittdarstellung durch ein Balkenprofil mit einem Vorspannelement;
- Fig. 4: eine Seitenansicht eines Vorspannelements;
- Fig. 5: eine Seitenansicht unterschiedliche Zugbalken in unterschiedlichen Verformungszuständen;
- Fig. 6: ein Vorspannelement mit einem Hilfswerkzeug;
- Fig. 7: ein Vorspannelement mit einem Hilfswerkzeug;
- Fig. 8: ein Vorspannelement mit einem Hilfswerkzeug;
- Fig. 9: eine Schnittdarstellung durch ein Balkenprofil mit einem Vorspannelement und Gleitelementen.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine Ausführungsform einer Markise 2. Die Markise 2 weist ein Markisentuch 3 auf, das zwischen einem Zugbalken 1 und einem Wandkasten 11 gespannt werden kann. Dabei entstehen unterschiedliche Zugkräfte 1 aus dem Markisentuch 3. Die Zugkräfte M1 sind im mittleren Bereich des Zugbalkens 1 am größten, sodass der Zugbalken 1 in diesem Bereich durch das Markisentuch 3 in der Ebene E1 und entgegen der Richtung R1 am weitesten ausgelenkt wird. Des Weiteren weist der Zugbalken 1 ein Eigengewicht E auf, sodass der Zugbalken 1 in der Ebene E2 in Richtung R2 eine Durchbiegung erfährt. Diese Durchbiegungen in die unterschiedlichen Ebenen E1, E2 bzw. Richtungen R1, R2 können mit den vorgeschlagenen Vorrichtungen bzw. Verfahren unterbunden werden. Der Zugbalken 1 ist weiterhin in Führungsschienen 14 geführt, sodass das Markisentuch 3 über eine gewünschte Strecke aus- und eingefahren werden kann.

Fig. 2 zeigt eine Schnittdarstellung durch ein Balkenprofil 4 mit einem Vorspannelement 5. Das Balkenprofil 4 weist eine Aufnahme 13 zu Befestigung des Markisentuch 3 auf. In dem Balkenprofil 4 ist eine Kammer 6 integriert, die in einem Anstellwinkel 12 geneigt ausgerichtet ist. Der Anstellwinkel 12 ist bezüglich der horizontalen Ebene ausgerichtet, wobei die horizontale Ebene E1 in Richtung R1 verläuft. Die Kammer 6 ist nahezu über die komplette Höhe des Balkenprofils 4 ausgeformt, und weist insbesondere einen rechteckförmigen Querschnitt auf. Die Kammer 6 besitzt zwei Seitenflächen 7a, 7b, die gegenüberliegend in der Kammer 6 angeordnet sind. Gegen diese Seitenflächen 7a, 7b stützt sich ein Vorspannelement 5 ab, das in der Kammer 6 angeordnet ist. Dadurch kann von dem Vorspannelement 5 eine Vorspannkraft über die Seitenflächen 7a, 7b auf das Balkenelement 4 übertragen werden. Die Vorspannkraft ist in Richtung der Kammer 6 ausgerichtet, d. h. in der Richtung, die den Anstellwinkel 12 beschreibt. Dadurch kann eine resultierende Gegenkraft aufgebaut werden, die entgegen dem Gegengewicht E des Zugbalkens 1 und entgegen der Zugkraft M1 aus dem Markisentuch 3 ausgerichtet ist.

Fig. 3 zeigt eine weitere Schnittdarstellung durch ein Balkenprofil 4 mit einem Vorspannelement 5. Hierbei sind die Vorspannkräfte V1, V2 dargestellt. Diese werden aus einem Kontakt zwischen dem Vorspannelement 5 und der Kammer 6 ausgebildet, insbesondere einem Kontakt von der kurzen Seitenkante des Vorspannelements 6 mit zweiten Seitenabschnitten 16 der Kammer 6. An ersten Seitenabschnitten 15 der Kammer 6 ist jeweils eine Aufwölbung 9 ausgeformt, sodass eine Montageöffnung 10 in der Kammer 6 resultiert. Durch diese Montageöffnung 10 kann ein Hilfswerkzeug (dargestellt in Fig. 6) eingeführt werden, um das Vorspannelement 5 in die Kammer 6 einzuziehen.

Fig. 4 zeigt eine Seitenansicht eines Vorspannelements 5. In dieser Seitenansicht ist die Bogenform bzw. die Krümmung erkennbar. Während der Querschnitt des Vorspannelements 5 über die komplette Länge, d. h. in Längsrichtung 8, eine konstante Querschnittsform aufweisen kann, so ist das Vorspannelement 5 an sich gekrümmt ausgeführt. Dies bedeutet, dass eine Überhöhung ausgeformt wird. Die Überhöhung kann durch eine Teilkreisform beschrieben werden, welche von einem Radius r abhängig ist. Eine Überhöhung d ist in dieser Ausführungsform im mittleren Bereich des Vorspannelements 5 am größten ausgeformt. Die Überhöhung d kann beispielsweise 0,5 mm bis 40 mm betragen. Die Überhöhung d kann ebenso 0,5 mm bis 30 mm, insbesondere 1 mm bis 30 mm betragen. In einer bevorzugten Ausführungsform kann die Überhöhung d 0,5 mm oder 2 mm betragen. Die Werte sind dabei abhängig von der Länge des Vorspannelements 5. Das Vorspannelement 5 kann beispielsweise eine Länge von 3 m bis 10 m, insbesondere 5 m bis 7 m, insbesondere 6 m aufweisen.

Fig. 5 zeigt eine Seitenansicht unterschiedliche Zugbalken 1 in unterschiedlichen Verformungszuständen. In der obersten Darstellung ist der Zugbalken 1 mit einer Auslenkung nach oben dargestellt, welche durch die Vorspannkraft V2 ausgeübt wird. Dies ist dann der Fall, wenn der Zugbalken 1 ohne Eigengewicht betrachtet werden würde. Wird das Eigengewicht E beaufschlagt, so liegt der Zugbalken 1 ohne Überhöhung vor, wie in der zweiten Darstellung dargestellt. Folglich kann durch die Vorspannung eine Durchbiegung infolge eines Eigengewichts E verhindert werden. In der von oben gesehenen dritten Darstellung ist ein Zugbalken 1 dargestellt, der infolge einer Vorspannung V1 eine Auslenkung in Richtung der Ebene E1 erfährt, welche die Ebene des Markisentuchs 3 darstellt. Wird die Markise nun ausgefahren, so wirkt auf den Zugbalken 1 die Zugkraft M1 aus dem Markisentuch 3. Aufgrund der Vorspannung V1 kann jedoch eine Durchbiegung des Zugbalkens 1 verhindert werden, sodass der Zugbalken 1 ohne Verformung vorliegt. An den äußeren Enden des Zugbalkens ist eine Federkraft F dargestellt, welche die Kraft beim Ausfahren der Markise entlang der Führungsschienen 14 beschreibt, siehe Figur 1.

Fig. 6 zeigt ein Vorspannelement 5 mit einem Hilfswerkzeug 21, wobei das Hilfswerkzeug 21 in das Vorspannelement 5 eingeführt wird, um dieses zu greifen. Das Hilfswerkzeug 21 umfasst einen Schaft 25 mit einem Kopfbereich 22. Der Kopfbereich kann mit dem Vorspannelement 5 gekoppelt werden. Dies kann dadurch erfolgen, dass an dem Kopfbereich 22 ein Vorsprung 24 ausgeformt ist, der in einen Hinterschnitt 23 des Vorspannelements 5 eingeführt wird.

Fig. 7 zeigt ein Vorspannelement 5 mit einem Hilfswerkzeug 21, wobei das Hilfswerkzeug 21 mit dem Vorspannelement 5 gekoppelt ist. Zum Greifen des Vorspannelements 5 mit dem Hilfswerkzeug 21 wird das Hilfswerkzeug 21, insbesondere der Schaft 25, um 90° gedreht, sodass der Vorsprung 24 mit dem Hinterschnitt 23 in Eingriff kommt. Wird nun das Hilfswerkzeug 21 entgegen der Längsrichtung 8 des Vorspannelement 5 bewegt, kann das Vorspannelement 5 in die Kammer 6 des Balkenprofils 4 eingezogen bzw. eingepresst werden. Das Vorspannelement 5 weist dazu abgerundete Eckbereich auf, um ein Einfädeln in die Kammer 6 zu erleichtern. Des Weiteren weist der Vorsprung 24 abgerundete Eckbereich auf, um ein Einfädeln des Hilfswerkzeugs 21 in den Hinterschnitt 23 zu erleichtern.

Fig. 8 zeigt eine weitere Darstellung des Vorspannelements 5 mit dem Hilfswerkzeug 21, wobei in der Darstellung (a) noch keine Verankerung vorliegt, und in der Darstellung (b) durch Rotation des Hilfswerkzeugs 21 eine Verankerung des Hilfswerkzeugs 21 mit dem Vorspannelement 5 vorliegt. Durch die Figuren 6 bis 8 kann das Montageverfahren beschrieben werden, mit welchen ein Vorspannelement 5, welches beispielsweise eine Form wie in Figur 4 aufweist, in eine Kammer 6 eingezogen werden kann, die beispielsweise wie in den Figu-ren 2 und 3 ausgeformt ist.

Fig. 9 zeigt eine Schnittdarstellung durch ein Balkenprofil 4 mit einem Vorspannelement 5 und Gleitelementen 17. Die Gleitelemente 17 dienen zur Lagerung des Vorspannelements 5 in der Kammer 6, wobei jedes der Gleitelemente 17 in der Kammer 6 mit dem Vorspannelement 5 kontaktiert ist. Dadurch kann eine unterschiedliche Wärmedehnung zwischen dem Vorspannelement 5 und dem Balkenprofil 4 ausgeglichen werden. Die Kammer 6 kann, insbesondere in den beiden zweiten Seitenabschnitten 16, jeweils eine Tasche 18 aufweisen, in welche jeweils ein Gleitelement 17 eingeschoben werden kann. Die Tasche 18 kann durch einen Vorsprung 19 gebildet werden, der an einer Innenseite von der Kammer 6 absteht. Der Vorsprung 19 kann gleichzeitig dazu dienen, das Vorspannelement 5 beanstandet zu den beiden ersten Seitenabschnitten 15 zu lagern. Dazu können weitere Vorsprünge 20 vorgesehen sein, die an den ersten Seitenabschnitten 15 der Kammer 6 vorgesehen sind, um das Vorspannelement 5 über die komplette Länge der Kammer 6 zentral in der Kammer 6 zu halten. Durch die Vorsprünge 20 kann weiterhin sichergestellt werden, dass lediglich Vorspannkräfte V1, V2 auf die zweiten Seitenabschnitten 16 übertragen werden, und das Vorspannelement 5 sich in der Kammer 6 nicht verwölbt.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar. So kann insbesondere die Kammer 6 in einem von den Darstellungen abweichenden Anstellwinkel 12 in dem Balkenprofil 4 ausgerichtet sein.

### Bezugszeichenliste

- 1: Zugbalken
- 2: Markise
- 3: Markisentuch
- 4: Balkenprofil
- 5: Vorspannelement
- 6: Kammer
- 7: Seitenfläche
- 8: Längsrichtung
- 9: Aufwölbung
- 10: Montagehilfsöffnung
- 11: Wandkasten
- 12: Anstellwinkel
- 13: Aufnahme
- 14: Führungsschienen
- 15: erste Seitenabschnitte
- 16: zweite Seitenabschnitte
- 17: Gleitelement
- 18: Tasche
- 19: Vorsprung
- 20: Vorsprung
- 21: Hilfswerkzeug
- 22: Kopfbereich
- 23: Hinterschnitt
- 24: Vorsprung
- 25: Schaft

- R1: Raumrichtung
- R2: Raumrichtung
- R3: Längsrichtung
- E1: horizontalen Ebene
- E2: vertikale Ebene
- V1: Vorspannkraft
- V2: Vorspannkraft
- M1: Zugkraft Markisentuch
- E: Eigengewicht Zugbalken
- F: Federkraft
- r: Radius
- d: Überhöhung

## Patentansprüche

1. Zugbalken (1) für eine Markise (2) zum Halten und Spannen eines Markisentuchs (3), insbesondere für eine Terrassenüberdachung oder einen Wintergarten, mit:
einem Balkenprofil (4), das eine Aufnahme (13) für ein Markisentuch (3) aufweist;
einem Vorspannelement (5), das in oder an dem Balkenprofil (4) gelagert ist und eine Vorspannung auf das Balkenprofil aufbringt,
wobei das Vorspannelement (5) sowohl zum Ausgleich einer Durchbiegung durch das Eigengewicht (E) des Balkenprofils (4) als auch zum Ausgleich einer Biegung durch Zugkraft (M1) eines in der Aufnahme (13) aufgenommenen Markisentuchs (3) ausgelegt ist,
wobei das Balkenprofil (4) eine Kammer (6) aufweist, und das Vorspannelement (5) über Kontakt mit der Kammer (6) zumindest eine Vorspannkraft (V1, V2) auf das Balkenprofil (4) aufbringt,
**dadurch gekennzeichnet, dass**
das Vorspannelement (5) jeweils abschnittsweise an zwei gegenüberliegenden Seitenflächen (7a, 7b) mit der Kammer (6) kontaktiert ist, wobei die gegenüberliegenden Seitenflächen (7a, 7b) in Längsrichtung (8) des Vorspannelements (5) beabstandet zueinander liegen, sodass entgegengerichtete Vorspannkräfte (V1, V2) auf das Balkenprofil (4) ausgeübt werden.

2. Zugbalken (1) nach Anspruch 1,
**dadurch gekennzeichnet,**
**dass** das Vorspannelement (5) durch Abstützen an dem Balkenprofil (4) eine resultierende Vorspannkraft (V1, V2) entgegen dem Eigengewicht (E) und entgegen der Zugkraft (M1) auf das Balkenprofil (4) aufbringt, wobei die resultierende Vorspannkraft (V1, V2) im Wesentlichen quer zu einer Längsrichtung (R3) des Balkenprofils (4) ausgerichtet ist.

3. Zugbalken (1) nach Anspruch 1 oder 2,
**dadurch gekennzeichnet,**
**dass** die Kammer (6) bezüglich einer im montierten Zustand horizontalen und einer vertikalen Ebene (E1, E2) geneigt ist, wobei die Ebenen (E1, E2) durch eine Längsrichtung (R3) des Balkenprofils (4) verlaufen.

4. Zugbalken (1) nach einem der vorstehenden Ansprüche, **dadurch gekennzeichnet,**
**dass** die Kammer (6) über eine komplette Länge des Balkenprofils (4) verläuft.

5. Zugbalken (1) nach einem der vorstehenden Ansprüche, **dadurch gekennzeichnet,**
**dass** das Vorspannelement (5) als Flachstahlschiene ausgebildet ist.

6. Zugbalken (1) nach einem der vorstehenden Ansprüche, **dadurch gekennzeichnet,**
**dass** das Vorspannelement (5) in einem entlasteten Zustand eine Krümmung und/oder eine Bogenform beschreibt, insbesondere sichelförmig ausgeformt ist.

7. Zugbalken nach einem der vorstehenden Ansprüche, **dadurch gekennzeichnet,**
**dass** die Kammer (6) im Querschnitt eine Aufwölbung (9) aufweist, sodass bei einem Montagevorgang, wenn das Vorspannelement (5) in die Kammer (6) eingeführt wird, über eine Länge der Kammer (6) ein Hilfswerkzeug (21) einführbar ist, bevor das Vorspannelement (5) die Kammer (6) kontaktiert.

8. Zugbalken nach einem der vorstehenden Ansprüche, **dadurch gekennzeichnet,**
**dass** das Balkenprofil (4) ein Strangpressprofil ist und die Kammer (6) als Teil des Strangpressprofils ausgeformt ist.

9. Markise (2), insbesondere für eine Terrassenüberdachung oder einen Wintergarten, mit:
einem Zugbalken (1) nach einem der vorstehenden Ansprüche;
einem in dem Zugbalken aufgenommenen Markisentuch (3);
einem das Markisentuch aufrollbar lagernden Markisenkasten (11); und
einer zum Aus- und Einfahren des Zugbalkens und des Markisentuchs ausgebildeten Führungseinrichtung, welche den Zugbalken jeweils an einem äußeren Ende lagert,
wobei der Zugbalken (1) in einem ausgefahrenen Zustand zum Spannen des Markisentuchs (3) zwischen dem Markisenkasten (11) und dem Zugbalken (3) ausgebildet ist, und das Vorspannelement (5) zum Ausgleich einer Durchbiegung durch das Eigengewicht (E) in Abhängigkeit einer Länge des Balkenprofils (4) und zum Ausgleich einer Biegung durch Zugkraft (M1) des Markisentuchs (3) ausgelegt ist, sodass das Balkenprofil (4) in dem ausgefahrenen Zustand im Wesentlichen durchbiegungsfrei ist.

10. Markise (2) nach Anspruch 9,
**dadurch gekennzeichnet,**
**dass** der Zugbalken (1) nach Anspruch 3 oder 4 ausgebildet ist und die Kammer (6) im montierten Zustand in einem Anstellwinkel (12) bezüglich der horizontalen Ebene (E1) geneigt ist.

11. Markise (2) nach Anspruch 10,
**dadurch gekennzeichnet,**
**dass** der Anstellwinkel (12) in einer in Abhängigkeit des Eigengewichts (E) des Zugbalkens (1) und in Abhängigkeit der Zugkraft (M1) durch das Markisentuch (3) resultierenden Richtung verläuft.

12. Markise (2) nach Anspruch 10 oder 11,
**dadurch gekennzeichnet,**
**dass** der Anstellwinkel (12) zwischen 10° und 80°, insbesondere zwischen 30° und 70°, vorzugsweise zwischen 40° und 60° beträgt.

13. Markise (2) nach einem der Ansprüche 9 bis 12, **dadurch gekennzeichnet,**
**dass** der Zugbalken (1) nach Anspruch 6 ausgebildet ist und die Krümmung und/oder Bogenform, insbesondere Sichelform, zur Kompensation der durch das Eigengewicht und/oder Durchhängen des Markisentuchs (3) über die Länge des Zugbalkens (1) unterschiedlichen Zugkraft ausgelegt ist.

## Claims

1. Front bar (1) for an awning (2) for holding and tensioning an awning fabric (3), in particular for a patio roof or a conservatory, comprising:
a beam profile (4) which has a receptacle (13) for an awning fabric (3);
a bias element (5) which is mounted in or on the beam profile (4) and applies a bias to the beam profile,
the bias element (5) being configured both to compensate for deflection due to the inherent weight (E) of the beam profile (4) and to compensate for bending due to tensile force (M1) of an awning fabric (3) received in the receptacle (13),
the beam profile (4) having a chamber (6), and the bias element (5) applying at least one bias force (V1, V2) to the beam profile (4) via contact with the chamber (6),
**characterised in that**
the bias element (5) is contacted, in respective portions on two opposite side faces (7a, 7b), with the chamber (6), the opposite side faces (7a, 7b) being spaced apart in the longitudinal direction (8) of the bias element (5) in such a way that opposing bias forces (V1, V2) are exerted on the beam profile (4).

2. Front bar (1) according to claim 1,
**characterised**
**in that** the bias element (5), by way of bracing on the beam profile (4), applies a resultant bias force (V1, V2) to the beam profile (4) counter to the inherent weight (E) and counter to the tensile force (M1), the resultant bias force (V1, V2) being orientated substantially transverse to a longitudinal direction (R3) of the beam profile (4).

3. Front bar (1) according to either claim 1 or claim 2, **characterised**
**in that** the chamber (6) is at an inclination to a horizontal and a vertical plane (E1, E2) in the assembled state, the planes (E1, E2) passing through a longitudinal direction (R3) of the beam profile (4).

4. Front bar (1) according to any of the preceding claims, **characterised**
**in that** the chamber (6) extends over the entire length of the beam profile (4).

5. Front bar (1) according to any of the preceding claims, **characterised**
**in that** the bias element (5) is configured as a flat steel rail.

6. Front bar (1) according to any of the preceding claims, **characterised**
**in that** the bias element (5), in an unloaded state, describes a curvature and/or an arc shape, in particular being crescent-shaped.

7. Front bar according to any of the preceding claims, **characterised**
**in that** the chamber (6) has a bulge (9) in cross section, in such a way that during an assembly process, when the bias element (5) is being inserted into the chamber (6), an auxiliary tool (21) can be inserted over a length of the chamber (6) before the bias element (5) contacts the chamber (6).

8. Front bar according to any of the preceding claims, **characterised**
**in that** the beam profile (4) is an extruded profile and the chamber (6) is formed as part of the extruded profile.

9. Awning (2), in particular for a patio roof or a conservatory, comprising:
a front bar (1) according to any of the preceding claims;
an awning fabric (3) received in the front bar;
an awning box (11) which stores the awning fabric rollably; and
a guide device, which is configured for extending and
retracting the front bar and the awning fabric and supports the front bar at each outer end,
wherein the front bar (1) is configured, in an extended state, to tension the awning fabric (3) between the awning box (11) and the front bar (3), and the bias element (5) is configured to compensate for deflection due to the inherent weight (E) as a function of a length of the beam profile (4) and to compensate for bending due to tensile force (M1) of the awning fabric (3), in such a way that the beam profile (4) is substantially free of deflection in the extended state.

10. Awning (2) according to claim 9,
**characterised**
**in that** the front bar (1) is configured according to either claim 3 or claim 4 and the chamber (6), in the assembled state, is inclined at an adjustment angle (12) to the horizontal plane (E1).

11. Awning (2) according to claim 10,
**characterised**
**in that** the adjustment angle (12) extends in a direction determined as a function of the inherent weight (E) of the front bar (1) and as a function of the tensile force (M1) through the awning fabric (3).

12. Awning (2) according to either claim 10 or claim 11, **characterised**
**in that** the adjustment angle (12) is between 10° and 80°, in particular between 30° and 70°, preferably between 40° and 60°.

13. Awning (2) according to any of claims 9 to 12, **characterised**
**in that** the front bar (1) is configured according to claim 6 and the curvature and/or arc shape, in particular crescent shape, are configured to compensate for the different tensile force over the length of the front bar (1) due to the inherent weight and/or sagging of the awning fabric (3).

## Revendications

1. Barre de tension (1) pour un store banne (2) destinée à maintenir et tendre une toile de store banne (3), en particulier pour un toit-terrasse ou un jardin d'hiver, avec :
un profilé de barre (4) qui comporte un logement (13) pour une toile de store banne (3) ;
un élément de pré-tension (5) qui est monté dans ou sur le profilé de barre (4) et qui applique une pré-tension sur le profilé de barre ;
dans laquelle l'élément de pré-tension (5) est conçu à la fois pour compenser une courbure due au poids propre (E) du profilé de barre (4) et pour compenser une flexion due à la force de tension (M1) d'une toile de store banne (3) reçue dans le logement (13),
dans laquelle le profilé de barre (4) comporte une chambre (6) et l'élément de pré-tension (5) applique au moins une force de pré-tension (V1, V2) sur le profilé de barre (4) par contact avec la chambre (6),
**caractérisée en ce**
**que** l'élément de pré-tension (5) est respectivement par sections en contact avec la chambre (6) sur deux faces latérales opposées (7a, 7b), dans laquelle les faces latérales opposées (7a, 7b) sont espacées l'une de l'autre dans une direction longitudinale (8) de l'élément de pré-tension (5), de telle sorte que des forces de pré-tension opposées (V1, V2) sont exercées sur le profilé de barre (4).

2. Barre de tension (1) selon la revendication 1, **caractérisée en ce**
**que** l'élément de pré-tension (5) applique sur le profilé de barre (4) une force de pré-tension résultante (V1, V2) opposée au poids propre (E) et opposée à la force de tension (M1) en venant en appui sur le profilé de barre (4), dans laquelle la force de pré-tension résultante (V1, V2) est orientée de manière sensiblement transversale à une direction longitudinale (R3) du profilé de barre (4).

3. Barre de tension (1) selon la revendication 1 ou 2, **caractérisée en ce**
**que**, à l'état monté, la chambre (6) est inclinée par rapport à un plan horizontal et à un plan vertical (E1, E2), dans laquelle les plans (E1, E2) s'étendent à travers une direction longitudinale (R3) du profilé de barre (4).

4. Barre de tension (1) selon l'une des revendications précédentes,
**caractérisée en ce**
**que** la chambre (6) s'étend sur toute la longueur du profilé de barre (4).

5. Barre de tension (1) selon l'une des revendications précédentes,
**caractérisée en ce**
**que** l'élément de pré-tension (5) est réalisé sous la forme d'un rail plat en acier.

6. Barre de tension (1) selon l'une des revendications précédentes,
**caractérisée en ce**
**que**, dans un état non sollicité, l'élément de pré-tension (5) décrit une courbure et/ou une forme d'arc et est en particulier formé en forme de faucille.

7. Barre de tension selon l'une des revendications précédentes,
**caractérisée en ce**
**que** la chambre (6) comporte un bombement (9) en coupe transversale, de telle sorte que, lors d'une opération de montage, lorsque l'élément de pré-tension (5) est introduit dans la chambre (6), un outil auxiliaire (21) peut être introduit sur une longueur de la chambre (6) avant que l'élément de pré-tension (5) ne vienne en contact avec la chambre (6).

8. Barre de tension selon l'une des revendications précédentes,
**caractérisée en ce**
**que** le profilé de barre (4) est un profilé extrudé et la chambre (6) est formée comme une partie du profilé extrudé.

9. Store banne (2), en particulier pour un toit-terrasse ou un jardin d'hiver, comportant
une barre de tension (1) selon l'une des revendications précédentes ;
une toile de store banne (3) reçue dans la barre de tension ;
un coffre de store banne (11) supportant la toile de store banne de façon à pouvoir l'enrouler ; et
un dispositif de guidage formé pour déployer et rétracter la barre de tension et la toile de store banne, lequel dispositif de guidage supporte respectivement la barre de tension sur une extrémité extérieure,
dans lequel, dans un état déployé, la barre de tension (1) est configurée pour tendre la toile de store banne (3) entre le coffre de store banne (11) et la barre de tension (3), et l'élément de pré-tension (5) est conçu pour compenser une courbure due au poids propre (E) en fonction d'une longueur du profilé de barre (4) et pour compenser une flexion due à la force de tension (M1) de la toile de store banne (3), de telle sorte que le profilé de barre (4) est pratiquement exempt de courbure à l'état déployé.

10. Store banne (2) selon la revendication 9,
**caractérisé en ce**
**que** la barre de tension (1) est réalisée selon la revendication 3 ou 4 et, à l'état monté, la chambre (6) est inclinée à un angle d'inclinaison (12) par rapport au plan horizontal (E1).

11. Store (2) selon la revendication 10,
**caractérisé en ce**
**que** l'angle d'inclinaison (12) s'étend dans une direction résultante en fonction du poids propre (E) de la barre de tension (1) et en fonction de la force de tension (M1) à travers la toile de store banne (3).

12. Store banne (2) selon la revendication 10 ou 11, **caractérisé en ce**
**que** l'angle d'inclinaison (12) est compris entre 10° et 80°, en particulier entre 30° et 70°, de préférence entre 40° et 60°.

13. Store banne (2) selon l'une des revendications 9 à 12, **caractérisé en ce**
**que** la barre de tension (1) est réalisée selon la revendication 6 et la courbure et/ou la forme d'arc, en particulier la forme de faucille, est conçue pour compenser la force de tension différente due au poids propre et/ou au fléchissement de la toile de store banne (3) sur la longueur de la barre de tension (1).
